# EUROPÄISCHE PATENTSCHRIFT

(11) **EP 0 706 696 B1**
(45) Veröffentlichungstag und Bekanntmachung des Hinweises auf die Patenterteilung: **19.03.1997**
(21) Anmeldenummer: 94919595.2
(22) Anmeldetag: 01.06.1994
(51) Int. Cl.: G07B 13/04, G07B 15/00

(54) **VERFAHREN UND VORRICHTUNG ZUR MESSUNG DER PERSONENBELEGUNG IN BEFÖRDERUNGSMITTELN**
PROCESS AND DEVICE FOR MEASURING THE OCCUPANCY OF PASSENGER TRANSPORT MEANS
PROCEDE ET DISPOSITIF POUR MESURER L'OCCUPATION DE MOYENS DE TRANSPORT DE PERSONNES

(30) Priorität: 22.06.1993 DE 4320512; 03.07.1993 DE 4322160
(43) Veröffentlichungstag der Anmeldung: 17.04.1996
(73) Patentinhaber: VOS VERKEHRS-OPTIMIERUNGS-SYSTEME GmbH & CO. KG, A-6890 Lustenau (AT)
(72) Erfinder: SONDEREGGER, Wilhelm, A-6850 Dornbirn (AT); KÜHNE, Georg, A-6830 Rankwill (AT); HUPP, Thomas, A-6800 Feldkirch (AT)
(74) Vertreter: Riebling, Peter, Dr.-Ing., Patentanwalt
(86) Internationale Anmeldenummer: EP9401778
(87) Internationale Veröffentlichungsnummer: WO9500928

(56) Entgegenhaltungen:
- EP-A- 0 139 340
- EP-A- 0 534 557
- DE-A- 3 624 752
- GB-A- 2 086 577
- GB-A- 2 244 582
- US-A- 4 001 777
- DATABASE WPI Week 7525, Derwent Publications Ltd., London, GB; AN 75-G3951W & CH,A,558 058 (STIRNEMANN) 30. Mai 1975
- DATABASE WPI Week 8428, Derwent Publications Ltd., London, GB; AN 84-175645 & SU,A,1 051 554 (TAGANROG WIRELESS ENG) 30. Oktober 1983

## Beschreibung

Gegenstand der Erfindung ist ein Verfahren und eine Vorrichtung zur Messung der Personenbelegung in Beförderungsmitteln nach dem Oberbegriff der Patentansprüche 1 und 6. Solche Verfahren und Vorrichtungen sind aus der EP-A-0 534 557 bekannt.

Es ist bekannt, Personenbelegungsmessungen, insbesondere in öffentlichen Verkehrsmitteln wie Bussen, Bahnen und auch Seilbahnen durchzuführen, in dem man an einer Eingangspforte entsprechende Personendetektoren betreibt, welche den Durchgang von Passagieren erfassen. es werden hierbei Lichtschranken, Drehkreuze oder die körperliche Zählung von Passagieren angewendet. Ziel dieser Personenbelgungsmessung ist, die Auslastung des Fahrzeuges zu erfassen. Dies stößt jedoch beim Stand der Technik auf erhebliche Schwierigkeiten, denn man kann zwar die Anzahl der die Eingangspforte passierenden Personen zählen, muß aber dies gleichzeitig auch mit der Anzahl der das Verkehrsmittel verlassenden Personen in Bezug setzen.

Bisher ist es nicht bekannt, eine derartige Personenbelegungsmessung in Personenkraftwagen durchzuführen.

Eine derartige Personenbelegungsmessung ist als Grundlage aber außerordentlich wünschenswert, um eine Erhöhung der Personenauslastung der einzelnen PKW im Individualverkehr zu ermöglichen. Ein möglichst voll besetztes Auto reduziert die Anzahl der zirkulierenden Fahrzeuge. Dies ist besonders in Ballungsräumen wichtig, wo die Anzahl der zirkulierenden Fahrzeuge möglichst minimiert werden soll.

Die bisherigen Konzepte zur sogenannten Verkehrsberuhigung gehen davon aus, daß man auf möglichst kleinem Raum noch mehr Fahrzeuge unterbringen will, z. B. durch den Bau von Parkhäusern, durch den Ausbau von entsprechenden Schnellstraßen oder durch intelligente Verkehrsleitsysteme, um einen günstigeren Verkehrsfluß zu gewährleisten. Diese vorgeschlagenen Systeme sind sehr aufwendig und benötigen hohe Aufwendungen aus öffentlicher Hand und reduzieren den Verkehr nicht, stellen also keine befriedigende Lösung des Problems dar. Es hat sich gezeigt, daß in industrialisierten Ländern im Durchschnitt zirkulierende PKW's nur mit ein bis zwei Personen besetzt sind, was einen nur geringen Personenauslastungsfaktor erbringt.

Der vorliegenden Erfindung liegt deshalb die Aufgabe zugrunde, ein Verfahren und eine Vorrichtung zur Erfassung von Personenbelegung von Beförderungsmitteln vorzuschlagen.

In einer Weiterbildung der Erfindung soll dann der Personenauslastungsfaktor pro Fahrzeug erhöht werden. Eine Verdoppelung der Personenbelegung pro Fahrzeug entspricht einer Halbierung der vorhandenen, zirkulierenden Fahrzeuge.

Die Lösung der gestellten Aufgabe erfolgt durch die technische Lehre des Anspruches 1.

Die Erfindung verfolgt hierbei fünf verschiedene Konzepte:

### Konzept 1: Fahrzeugdatenerfassung

Es werden ausschließlich die Nutzungsdaten des Fahrzeuges erhoben. Zu diesem Zweck wird in jedes Fahrzeug ein Gerät eingebaut, das die zurückgelegte Distanz und die Personenauslastung in Bezug auf km (Nutzungsfaktor) mißt und speichert. Die aufgezeichneten Daten bilden die Grundlage für die mit den Steuerungsmaßnahmen betrauten (staatlichen) Institutionen, z. B. als Grundlage für eine finanzielle Be- und Entlastung der PKW-Halter.
- Folge:: Die steuernde Wirkung bezieht sich ausschließlich auf den PKW-Halter. Die genaue Wirkung hängt allerdings wieder vom Besteuerungssystem ab. Wird lediglich der Nutzungsfaktor berücksichtigt, so wird der PKW-Inhaber motiviert sein Fahrzeug möglichst gut auszulasten, wird hingegen auch die zurückgelegte Distanz berücksichtigt, so entsteht zusätzlich ein Anreiz, weniger zu fahren.

### Konzept 2: Fahrzeugdatenerfassung mit Kilometersammelkarte für Beifahrer

Bei diesem Konzept werden nicht nur die Fahrzeugnutzungsdaten erhoben, sondern auch die Voraussetzung dafür geschaffen, daß Personen "Beifahrerkilometer" sammeln können. Die in jedem Fahrzeug installierten Geräte sind so konzipiert, daß jedem Mitfahrer auf einer persönlichen Karte die mitgefahrenen Kilometer gutgeschrieben werden. Diese Aufzeichnungen bilden die Grundlage für die Belohnung von Beifahrern. Die Mitfahrkarte kann darüber hinaus auch noch als Zahlungsmittel für Mitfahrten dienen.

### Konzept 3: Umfassende Verkehrskarte zusätzlich zu Konzept 2

Dieses Konzept baut auf der im Rahmen der oben beschriebenen Szenarios notwendige Passagierkarte auf. Diese kann über die bisher beschriebene Nutzung zu einer persönlichen Verkehrs- bzw. "Mobilitätskarte" ausgebaut werden. Insbesondere ist die Verwendung der "Mobilitätskarte" neben der PKW-Mitfahrmöglichkeit auch als Abonnement und/oder Zahlkarte für die Benutzung öffentlicher Verkehrsmittel vorgesehen.

### Konzept 4: Integration mit Road-Pricing-Systemen

Die Erfindung ermöglicht die Erhebung fahrzeugauslastungsabhängiger Straßengebühren. Der Nutzungsgrad des Fahrzeuges wird dabei während der Fahrt an das road-pricing-System gemeldet, welches automatisch eine auslastungsabhängige Gebühr ermittelt, nach dem Motto, je höher die Auslastung, um so niederer die Gebühr. Insbesondere für die Bewirtschaftung von City-Räumen bietet sich dadurch endlich die Möglichkeit schlecht ausgelastete Fahrzeuge, welche wesentlich zur Parkplatz-, Stau- und Immissionsproblematik beitragen, finanziell zu belasten.

### Konzept 5: Einfahrtsberechtigung

Ebenso kann der Personenbelegungsfaktor bei der Einfahrt des Kraftfahrzeuges in bestimmte Ballungszonen kontaktlos ausgelesen werden, um dem Fahrzeug überhaupt die Einfahrt in die Ballungszone zu gestatten.

Dies kann beispielsweise nur dann erlaubt sein, wenn das Fahrzeug mit mehr als drei Personen belegt ist. Ist es mit weniger als drei Personen belegt, dann wird ihm die Einfahrt verwehrt.

Gemäß der vorliegenden Erfindung ist vorgesehen, daß in einem ersten Verfahrensschritt alle in einem Kraftfahrzeug anwesenden Personen erfaßt werden, durch sogenannte Personendetektoren. Diese erfaßte Personenbelegung wierd in ein Gerät eingegeben, das mindestens einen Prozessor und einen Speicher aufweist.

Damit ist es erstmals möglch, die Personenbelegung in einem Kraftfahrzeug zu erfassen und diesen Personenbelegungsfaktor mit bestimmten anderen Bezugsgrößen in Verbindung zu bringen. Ist einmal die Personenbelegung des Kraftfahrzeuges bekannt, dann kann diese Zahl für bestimmte Weiterverarbeitungszwecke verwendet werden. Beispielsweise kann an Mautstellen die Anzahl der im Kraftfahrzeug mitfahrenden Personen automatisch kontaktlos oder kontaktgebend ausgegeben werden, um so die Mautgebühr zu bestimmen.

Wichtig ist auch, daß die Personenbelegung des Kraftfahrzeuges mit weiteren Bezugsgrößen in Verbindung gesetzt wird, welche bestimmte finanzielle Anreize für den Kraftfahrzeugbesitzer ergeben sollen, um möglichst viele Personen mitzunehmen.

In jedem Fahrzeug wird also ein entsprechendes Gerät eingebaut, das die Personenauslastung pro Bezugsgröße, z. B. pro km mißt und speichert.

Am Ende einer Abrechnungsperiode werden die Daten dem Fahrzeug entnommen. Entsprechend der verwaltungsmäßigen Steuerungsmaßnahmen wird dann eine gute Personenauslastung z. B. durch eine Erniedrigung der Kraftfahrzeugsteuer belohnt.

Der Personenbelegungsfaktor, der nach einer bevorzugten Ausgestaltung der Erfindung im Fahrzeug erfaßt wird, kann hierbei mit weiteren Bezugsgrößen in Verbindung gebracht werden, wie z. B. dem vom Kraftfahrzeug zurückgelegten Weg, der gefahrenen Zeit, dem Energieverbrauch, der Abgasmenge, der Fahrtenanzahl und dgl. mehr. Ebenso können diese Bezugsgrößen untereinander kombiniert werden und mit dem oben beschriebenen Personenauslastungsfaktor in Bezug gesetzt werden.

Um die Erfindung einfacher beschreiben zu können, wird nachfolgend ein vereinfachtes Ausführungsbeispiel nach Konzept 2 beschrieben, welches die Erfindung jedoch nicht beschränken soll.

### Überblick:

Jedes Fahrzeug wird mit einer Einrichtung zur Messung, Aufzeichnung und Anzeige der Personenauslastung ausgestattet. Jeder Mitfahrer hat eine Karte zur automatischen Aufzeichnung der mitgefahrenen km. Jede Einbauwerkstätte braucht ein Gerät für die erstmaligen Einstellungen (Initialisierung) des Erfassungsgerätes. Die Steuerungsstellen (z. B. Finanzamt) hat Einrichtungen für die Kartenausgabe und den Karteneinzug sowie zur Kartenauswertung.

Jedes am System beteiligte Fahrzeug muß mit folgender Einrichtung ausgerüstet werden:

### Erfassungsgerät:

Das Erfassungsgerät besteht aus Benutzeranzeige, Kartenslots einer Elektronik mit Rechner und einer Reihe von Anschlüssen. Mit einer Karte werden die Daten am Ende der Abrechnungsperiode aus dem Fahrzeug zur Abrechnungsstelle transportiert.

### Personendetektor:

Auf jedem Sitzplatz im Fahrzeug werden zuverlässig Personen detektiert. Das System funktioniert in allen üblichen Fahrzeugtypen (auch Kabrios, Kleinbusse, Sportwagen). Jeder Sitzplatz wird während der ganzen Fahrt überwacht. Für jeden Detektor wird ständig angezeigt, ob eine Person erfaßt wird. Ein Irreführen des Detektors ist äußerst erschwert.

Eine bevorzugte Ausgestaltung des Detektors sieht vor, daß die Atmung jedes Insassen erfaßt wird, um so die Anzahl der Insassen fehlerfrei zu erfassen. Statt eines derartigen Detektors können auch andere Meßwertaufnehmer verwendet werden, wie z. B. Ultraschallaufnehmer, Infrarotaufnehmer, Sitzkontakte und dgl. mehr.

Wichtig ist nur, daß bei der vorliegenden Erfindung überhaupt die Anzahl der Personen im Fahrzeug erfaßt wird.

Außer der Fahrzeugeinrichtung gibt es im wesentlichen 4 weitere Komponenten des Systems:

### Einbau/Initialisierung Erfassungsgerät:

Für den Einbau/Umbau und die erstmaligen Einstellungen (Initialisierung) des Erfassungsgerätes ist eine von der Steuerungsstelle autorisierte Stelle notwendig (Einbauwerkstatt). Bei der Initialisierung werden dem Erfassungsgerät die fahrzeugspezifischen Daten mitgeteilt.

### "Nutzungskarte", "Mitfahrkarte":

Als Karten werden sogenannte "SmartCards" verwendet. Das sind Karten im Scheckkartenformat mit einem integrierten Rechner und einem elektronischen Speicher. Durch diese Karten kann die bestmögliche Betrugssicherheit erreicht werden. Die Datenaufzeichnung für den Fahrzeughalter erfolgt auf die Nutzungskarte. Die Nutzungskarte verbleibt über den Abrechnungszeitraum (z. B. Jahr) im jeweiligen Erfassungsgerät. Für die Abrechnung werden dann am Ende der Periode die Karten zur Steuerungsstelle geschickt. Die Nutzungskarte und das Erfassungsgerät sind durch eine elektronische Plombe verbunden, dadurch ist ein Wechseln der Karte sinnlos.

Die Mitfahrkarte trägt jeder bei sich. Während des Mitfahrens wird diese Karte in einen Kartenslot beim Erfassungsgerät gesteckt. Die mitgefahrenen km werden auf der Karte aufgezeichnet. Die Abrechnung erfolgt wie bei der Nutzungskarte durch Einsenden an die Steuerungsstelle am Ende der Abrechnungsperiode. Die Karten können jederzeit direkt entnommen werden.

Die Aufzeichnungen auf die Nutzungskarte werden durch die Mitfahrkarten nicht beein flußt. Für die Ermittlung der Personenauslastung werden nur die Informationen von den Personendetektoren verwendet.

Das Auslesen der Karten erfolgt am Ende der Abrechnungsperiode (Jahr) bei der Steuerungsstelle (Finanzamt) durch einen Automaten. Nach dem Auslesevorgang stehen die Abrechnungsdaten EDV-mäßig zur Verfügung. Diese Daten sind die Basis für die Bewertung durch die Steuerungsstelle. Das System nimmt keinerlei Bewertung der Daten vor, dies obliegt der Steuerungsstelle.

### Ablauf für den Fahrzeughalter:

Voraussetzung ist ein mit dem System ausgestattestes Fahrzeug. Am Beginn der Abrechnungsperiode steckt der Fahrzeughalter die Nutzungskarte ins Erfassungsgerät im Auto und beläßt sie dort bis zum Ende der Abrechnungsperiode.

Bei der Beförderung von Mitfahrern hat der Fahrzeughalter nichts zu tun. Am Ende der Abrechnungsperiode entnimmt er die Nutzungskarte und ersetzt sie durch eine Neue. Die alte Nutzungskarte schickt er dann zur Steuerungsstelle. Je nach Personenauslastung erhält er von der Steuerungsstelle einen Bonus. Die aktuellen Nutzungsdaten können jederzeit im Fahrzeug bei der Anzeige auf dem Erfassungsgerät eingesehen werden. Mit einer Taste können mehrere Werte abgerufen werden.

Die Nutzungsdaten des Fahrzeuges werden erfaßt. Nutzungsdaten sind Daten über die Personenauslastung eines Fahrzeugs. Hier werden unterschiedliche bzw. sich ergänzende Verfahren zur Auslastungsmessung verwendet aus denen folgende Faktoren ermittelt werden können:
- durchschnittliche Personenzahl pro km
- durchschnittliche Personenzahl pro Fahrstunde
- durchschnittliche Personenzahl pro Fahrt

Im weiteren ergeben sich aus der Kombination der obigen Daten die Werte:
- durchschnittliche Fahrtstrecke für die jeweilige Personenzahl
- durchschnittliche Fahrtdauer für die jeweilige Personenzahl
- durchschnittliche Geschwindigkeit für die jeweilige Personenanzahl.

Im folgenden wird die Erfindung anhand von lediglich einen Ausführungsweg darstellenden Zeichnungen näher erläutert.

### Es zeigen:

- Figur 1:: schematisiert eine Anordnung zur Erfassung der Personenbelegung;
- Figur 2:: die Ausfürhung nach Figur 1 mit weiterer Einbeziehung von Bezugsgrößen;
- Figur 3:: schematisiert eine Mepßanordnung zur Erfassung von Personen;
- Figur 4:: schematisiert eine Meßanordnung für einen Wegaufnehmer;
- Figur 5:: schematisiert ein Blockschaltbild eines Erfassungsgerätes;
- Figur 6:: eine Anzeige auf dem Erfassungsgerät;
- Figur 7:: die Anzeige der Nutzungsdaten.

Das Gerät 1 wird entsprechend der vorstehend gegebenen technischen Lehre in einem Kraftfahrzeug eingebaut und enthält im wesentlichen einen Prozessor 4 mit einem daran angeschlossenen Speicher. Das Gerät 1 wird von einer Stromversorgung 2 mit Strom versorgt, die z. B. von einem Zündschloß abzweigt, die aber auch eine Dauerstromversorgung beinhaltet. Die Stromversorgung im Gerät 1 wird von einem Versorgungsmodul 3 übernommen.

Im Gerät 1 ist ein zentrales Anpassungs-Modul 5 vorhanden, in dem eine Reihe von Anpassungsschaltungen 7,9,11 angeordnet sind.

Als Wichtigstes ist der Erfassungsdetektor 6 zur Erfassung von Personen zu nennen, der in der Art nach Figur 3 aufgebaut ist.

Es kann ferner noch eine Anzeige 10 vorhanden sein, wie sie in Figur 6 und 7 dargestellt ist. Ferner kann eine Meßwertausgabe 8 vorhanden sein, die kontaktlos auslesbar ist, um die in dem Fahrzeug erfaßte Personenbelegungsanzahl kontaktlos aus dem Fahrzeug auslesen zu können.

In Figur 2 sind weitere Einzelheiten eines Personenbelegungs-Erfassungmeßgerätes dargestellt.

Es sind hierbei die gleichen Bezeichnungen für die gleichen Bausteine verwendet worden. Zusätzlich wird ein Zeitmodul 12 verwendet, mit dem eine gewisse Prozessorzeit vorgegeben wird und es ist eine Sensorik 13 vorhanden, um das Gerät 21 betrugssicher zu gestalten.

Es kann z. B. mit einem Beschleunigungsgeber die Wegerfassung überprüft werden, um so die Zuverlässigkeit und Fälschungssicherheit des erfaßten Weges zu gewährleisten.

In dem zentralen Anpassungsmodul 5 sind noch weitere Anpaßschaltungen 14,17 enthalten.

Es ist z. B. ein Bezugsgrößenmodul 16 vorhanden, mit dem bestimmte Bezugsgrößen des Fahrzeuges erfaßt werden können. Derartige Bezugsgrößen sind z. B. der zurückgelegte Weg, die Fahrzeit, der Energieverbrauch, die Abgasmenge, die Fahrtenanzahl und dgl. mehr. Diese so erfaßten Bezugsgrößen werden über das Bezugsgrößenmodul 16 auf die Anpassungsschaltung 17 gegeben und über das zentrale Anpassungsmodul 5 dem Prozessor 4 eingespeist.

Zusätzlich können dem Fahzeug, dem Fahrer oder auch dem Mitfahrer entsprechende Speicherkarten 15 zugeordnet werden, wobei die relevanten Daten auf die Speicherkarten 15 abgespeichert werden, die jederzeit entnommen und einer Verarbeitung (z. B. dem Finanzamt) zugeführt werden können.

In Figur 3 ist als Beispiel für einen Personendetektor 6 dargestellt, daß man mit Hife eines Personenerfassungsmoduls 18 feststellt, ob eine Person da ist. Das entsprechende Signal wird über eine Auswerteschaltung 19 auf eine Busleitung 20 gegeben, die dann die erfaßten Signale einem Erfassungsgerät 22 einspeist.

In Figur 4 ist schematisiert dargestellt, daß das Signal eines Wegaufnehmers 23 ebenfalls auf die Busleitung 20 gegeben wird und dem Erfassungsgerät 22 eingespeist wird. Zur Plausibilitätsprüfung des Signales können in dem Erfassungsgerät 22 noch Subsysteme 24 eingebaut werden.

In Figur 5 ist schematisiert eine zusammengesetzte Anordnung dargestellt, wo man erkennt, daß der Wegaufnehmer nach Figur 4 zusammen mit dem Personenerfassungsmodul 18 und mit einem Kartenlesegerät 26 auf den gemeinsamen Bus 20 wirken, dessen Signale dem Erfassungsgerät 22 eingegeben werden.

Dem Fahrzeug selbst kann hierbei eine Nutzungskarte 27 zugeordnet sein, die lesbar und auf der Daten abspeicherbar sind.

In den Figuren 6 und 7 ist eine Anzeige eines derartigen Gerätes 1,21 beispielhaft dargestellt.

In der Anzeige 10, die z. B. als LCD-Display ausgebildet sein kann, sind in einem ersten Fenster 28 die Anzahl der Mitfahrer als Symbole angegeben. In einem weiteren Fenster 29 ist die aktuelle Fahrtstrecke und in einem dritten Fenster 30 ist die aktuelle Fahrtzeit angezeigt.

Gemäß Figur 7 dient die Anzeige 10 auch zur Abfrage der Nutzungsdaten.

Hierbei wird in dem Fenster 29 dann die insgesamt zurückgelegte Fahrtstrecke des Fahrzeuges pro bestimmter Zeiteinheit angegeben, im Fenster 30 die insgesamt zurückgelegte Fahrtzeit und in einem weiteren Fenster 31 der Nutzungsfaktor des Fahrzeuges. Hier beträgt die Personenauslastung knapp zwei Personen pro km.

Mit dem erfindungsgemäßen Verfahren und der beschriebenen Vorrichtung kann nun erstmals ein Personenbelegungsfaktor pro Kraftfahrzeug ermittelt werden, was für die Zukunft außerordentlich wichtig ist, weil nur auf diese Weise eine Verdichtung der Personentransportkapazität in Personenkraftwagen ermöglicht werden kann.

Hierbei ist selbstverständlich, daß die Steuerungsmaßnahmen angewendet werden, die vorstehend beschrieben wurden.

### ZEICHNUNGSLEGENDE

- 1: Gerät
- 2: Stromversorung
- 3: Versorgungsmodul
- 4: Prozessor
- 5: Anpassungsmodul
- 6: Erfassungsdetektor
- 7: Anpassungsschaltung
- 8: Meßwertausgabe
- 9: Ausgabemodul
- 10: Anzeige
- 11: Anpassungsschaltung
- 12: Zeitmodul
- 13: Sensorik
- 14: Anpassungsschaltung
- 15: Speicherkarte
- 16: Bezugsgrößenmodul
- 17: Anpassungsschaltung
- 18: Personenerfassungsmodul
- 19: Auswerteschaltung
- 20: Busleitung
- 21: Gerät
- 22: Erfassungsgerät
- 23: Wegaufnehmer
- 24: Subsystem
- 25: Mitfahrerkarte
- 26: Kartenlesegerät
- 27: Nutzungskarte
- 28: Fenster
- 29: Fenster
- 30: Fenster
- 31: Fenster

## Patentansprüche

1. Verfahren zur fälschungssicheren Messung der Personenbelegung in Personenbeförderungsmitteln, wobei eine Zählung der im Beförderungsmittel beförderten Personen durchgeführt wird, wobei die Anzahl der in dem Beförderungsmittel anwesenden Personen durch individuell zugeordnete Detektoren automatisch erfasst wird, wobei die erfassten Daten verarbeitet, gespeichert, angezeigt, ausgegeben werden, die Messung mehrmals oder kontinuierlich erfolgt und die Meßvorrichtung vollständig innerhalb des Fahrzeuges angeordnet ist **dadurch gekennzeichnet**, daß die Personendetektoren derart ausgestaltet sind, daß die Messung so durchgeführt wird, daß die Zahl der gemessenen Personen die Zahl der anwesenden Personen nicht übersteigt.

2. Verfahren nach Anspruch 1, **dadurch gekennzeichnet**, daß die erfaßten Daten im Zusammenhang mit der Personenbelegung maschinenlesbar, kontaktlos oder kontaktgebend ausgelesen bzw. aus dem Fahrzeug ausgegeben werden.

3. Verfahren nach Anspruch 1, **dadurch gekennzeichnet**, daß die erfaßten Daten mit weiteren Bezugsgrößen, z. B. dem zurückgelegten Weg, der gefahrenen Zeit, dem Energieverbrauch, der Abgasmenge, der Fahrtenzahl und dgl. eventuell in Kombination in Verbindung gesetzt werden, um Erhebungsdaten und/oder Anreize, insbesondere finanzieller Art, bezüglich der Mitnahme von Personen zu schaffen.

4. Verfahren nach Anspruch 3, **dadurch gekennzeichnet**, daß die erfaßten Daten am Ende von Abrechnungsperioden zu Auswertungs- bzw. Verrechnungszwecken aus dem Fahrzeug entnommen oder ausgegeben werden.

5. Verfahren nach den Ansprüchen 1 bis 3, **dadurch gekennzeichnet,** daß den zu erfassenden Personen individuell eine Karte zur automatischen Aufzeichnung der erfaßten Daten zugeordnet ist.

6. Vorrichtung zur Durchführung des Verfahrens nach einem der Anprüche 1 bis 5, **dadurch gekennzeichnet,** daß zur Erfassung der Personenbelegung ein Erfassungsgerät (1, 21) vorgesehen ist, welches mit personen-individuellen Erfassungsdetektoren (6) verbunden ist.

7. Vorrichtung nach Anspruch 6, **dadurch gekennzeichnet,** daß das Erfassungsgerät (1, 21) eine interne Sensorik (13) zur Plausibilitätsprüfung der erfaßten Daten aufweist, z. B. Beschleunigungsaufnehmer zur Überprüfung der gefahrenen Wegstrecke und dergleichen.

8. Vorrichtung nach den Ansprüchen 6 oder 7, **dadurch gekennzeichnet,** daß die in dem Fahrzeug befindlichen Personen in Verbindung mit dem Wegaufnehmer (23) über die Personenerfassungsmodule (18) erfaßt werden, wobei eine Auswerteschaltung (19) vorgesehen ist und Daten über die Busleitung (20) dem Erfassungsgerät (22) zugeführt werden.

## Claims

1. A Process for tamper-proof measuring of passenger occupancy in passenger transportation means, whereby a counting of the persons transported with the transportation means is carried out and whereby the number of persons present in the transportation means is automatically measured by individually assigned detectors, whereby the data acquired is processed, stored and displayed, the measurement is executed several times or continuously and the measuring device is disposed completely inside the vehicle, characterized in that the person-individual detectors are designed such as to carry out the measurement in such a manner that the number of persons measured does not exceed the number of persons present.

2. Process according to claim 1, characterized in that the data acquired in connection with person occupancy are machine readable, read out with or without contact from, or output by the vehicle.

3. Process according to claim 1, characterized in that the acquired data is linked with additional reference data, e.g. the distance traveled, time driven, energy consumption, emission volume, number of trips, etc., possibly a combination thereof, in order to create statistical data and/or motivation, in particular of a financial nature, regarding the taking along of passengers.

4. Process according to claim 3, characterized in that the data acquired are taken from or output by the vehicle at the end of accounting periods for evaluation/invoicing purposes.

5. Process according to claims 1 through 3, characterized in that the persons to be detected are individually assigned a card for the automatic recording of the acquired data.

6. A device for carrying out the process according to any of claims 1 through 5, characterized in that a detection device (1, 21) is provided for detecting the person occupancy, which is associated with person-individual detectors (6).

7. Device according to claim 6, characterized in that the detection device (1, 21) is provided with an internal sensor system (13) for the plausibility checking of the acquired data, for example an acceleration sensor to check the distance traveled, etc.

8. Device according to claims 6 or 7, characterized in that the persons in the vehicle are detected in connection with the route recorder (23) via the passenger detection module (18), whereby a evaluation circuit (19) is provided and the data is fed via the bus conduit (20) to the detection device (22).

## Revendications

1. Procédé pour la mesure infalsifiable de l'occupation de moyens de transport de personnes, selon lequel un dénombrement des personnes transportées dans le moyen de transport est effectué, le nombre des personnes présentes dans le moyen de transport est enregistré automatiquement par des détecteurs associés individuellement, les données enregistrées sont traitées, mises en mémoire, affichées et sorties, la mesure a lieu à plusieurs reprises ou en continu et le dispositif de mesure est disposé entièrement à l'intérieur du véhicule, **caractérisé** en ce que les détecteurs de personnes sont conçus pour que la mesure soit effectuée de telle sorte que le nombre des personnes mesurées ne dépasse pas le nombre des personnes présentes.

2. Procédé selon la revendication 1, **caractérisé** en ce que les données enregistrées sont lues ou sorties du véhicule, avec ou sans contact, en relation avec l'occupation, en étant lisibles par machine.

3. Procédé selon la revendication 1, **caractérisé** en ce que les données enregistrées sont mises en relation avec d'autres grandeurs de référence, éventuellement combinées, comme par exemple la distance parcourue, le temps de conduite, la consommation d'énergie, la quantité de gaz d'échappement, le nombre de trajets, etc., afin de créer des données statistiques et/ou des incitations, notamment d'ordre financier, à prendre des passagers.

4. Procédé selon la revendication 3, **caractérisé** en ce que les données enregistrées sont prélevées ou sorties du véhicule à la fin de périodes de calcul à des fins d'évaluation ou de règlement de comptes.

5. Procédé selon les revendications 1 à 3, **caractérisé** en ce qu'on associe individuellement aux personnes à détecter une carte destinée à relever automatiquement les données enregistrées.

6. Dispositif pour mettre en oeuvre le procédé selon l'une des revendications 1 à 5, **caractérisé** en ce qu'il est prévu, pour enregistrer l'occupation, un appareil d'enregistrement (1, 21) qui est relié à des détecteurs d'enregistrement (6) individuels pour chaque personne.

7. Dispositif selon la revendication 6, **caractérisé** en ce que l'appareil d'enregistrement (1, 21) comporte un système interne de capteurs (13) pour contrôler la plausibilité des données enregistrées, par exemple des capteurs d'accélération pour vérifier la distance parcourue, etc.

8. Dispositif selon la revendication 6 ou 7, **caractérisé** en ce que les personnes qui se trouvent dans le véhicule sont détectées en liaison avec le capteur de distance (23) par l'intermédiaire des modules de détection de personnes (18), étant précisé qu'il est prévu un circuit d'évaluation (19) et que les données sont transmises par l'intermédiaire de la ligne de bus (20) à l'appareil d'enregistrement (22).
